# EUROPÄISCHE PATENTSCHRIFT

(11) **EP 2 645 009 B1**
(45) Veröffentlichungstag und Bekanntmachung des Hinweises auf die Patenterteilung: **04.01.2023**
(21) Anmeldenummer: 13001329.5
(22) Anmeldetag: 15.03.2013
(51) Int. Cl.: F24F 13/02, F24F 7/06, F24F 7/08, F24F 8/108, F24F 7/00

(54) **Lüftungsanlage**
Ventilation system
Installation d'aération

(30) Priorität: 29.03.2012 DE 202012003192 U
(43) Veröffentlichungstag der Anmeldung: 02.10.2013
(73) Patentinhaber: Stiebel Eltron GmbH & Co. KG, 37603 Holzminden (DE)
(72) Erfinder: Schiefelbein, Kai, 37671 Höxter (DE); Huhmann, Ivo, 37603 Holzminden (DE)

(56) Entgegenhaltungen:
- CN-A- 1 529 100
- DE-A1- 10 139 927
- JP-A- H05 223 307
- JP-A- H10 253 116
- JP-A- H10 318 579
- JP-A- 2006 046 683
- JP-A- 2010 019 464
- US-A- 3 048 094
- US-A- 3 367 258
- US-A- 5 660 587
- US-A1- 2003 013 407

## Beschreibung

Die Erfindung betrifft eine Lüftungsanlage zur Belüftung eines Raumes mit einer ersten Raumzone und einer zweiten Raumzone, mit einer Außenlufteinheit einer Ablufteinheit und mit einem Luftkanal.

Lüftungsgeräte zur Belüftung eines Raumes sind aus dem Stand der Technik als dezentrale Lüftungsgeräte bekannt. Ein dezentrales Lüftungsgerät wird direkt im Raum, in dem der Lüftungsbedarf besteht, montiert. Das Lüftungsgerät ist dabei häufig an der Innenseite einer Außenwand eines Raumes angeordnet.

CH 229 153 beschreibt eine Lüftungsanlage, bei der die Luft vor dem Eintritt in den zu beheizenden Raum durch einen Hohlraum streicht. Die Luft wird von außen in den Hohlraum eingeführt und tritt sodann durch entsprechende Luftauslässe in den Aufenthaltsraum ein. Der Lufteinlass in den Hohlraum befindet sich dabei in einer ersten Wand, ein Kanal zum Abfluss der Luft befindet sich in einer zweiten Wand, die der ersten Wand gegenüberliegt.

Ferner sind diverse in Gebäudestrukturen integrierte Lüftungsanlagen, beispielsweise aus US 3 048 094 A, DE 101 39 927 A1, US 2003/ß13407 A1, JP H05 223307 A, US 5 660 587 A, JP 2010 019464 A, CN 1 529 100 A, JP 2006 046683 A, JP H10 318579 A, JP H10 253116 A und US 3 367 258 A bekannt.

Das Dokument JPH10253116 offenbart den Oberbegriff des Anspruchs 1.

Der Erfindung liegt die Aufgabe zu Grunde, ein Lüftungsgerät zu schaffen, das eine verbesserte konstante Frischluftzufuhr ermöglicht, wobei insbesondere die Lufthygiene im Hinblick auf Gesundheitsschutz verbessert werden soll.

Diese Aufgabe ist durch die Merkmale des Patentanspruchs 1 und durch die Merkmale des Patentanspruchs 7 gelöst.

Danach führt der Luftkanal von der Außenlufteinheit durch die erste Raumzone in die zweite Raumzone, wobei die Außenlufteinheit und die Ablufteinheit durch eine erste Wand des Raumes geführt sind und die Zulufteinheit im Bereich einer zweiten Wand des Raumes liegt. Folglich wird die Luft zunächst von der Außenlufteinheit in den Luftkanal befördert. Im Bereich der ersten Raumzone weist der Luftkanal keine Öffnungen auf, so dass in der ersten Raumzone keine Frischluft aus dem Luftkanal austritt. In der zweiten Raumzone wird die Luft im Bereich der zweiten Wand durch die Zulufteinheit in den Raum eingeblasen. Die Luft verteilt sich im Raum und bewegt sich in Richtung der ersten Raumzone. Die Abluft wird durch die Ablufteinheit in der ersten Wand aus dem Raum befördert.

Hierdurch ist eine Querlüftung des Raumes erreicht. Diese Querlüftung bewirkt, dass Frischluft den Raum vollständig durchströmt, indem die Luft von der Außenlufteinheit durch den Luftkanal zur zweiten Wand und von dort wieder zur ersten Wand zirkuliert.

Laut der Erfindung liegen Außenlufteinheit und Ablufteinheit in einer Außenwand eines Gebäudes, damit Luft von außen in den Raum eingeführt werden kann und sodann wiederum nach draußen befördert wird.

Vorzugsweise ist als Wand eine Zimmerwand oder eine Hauswand vorgesehen. In einer weiteren vorteilhaften Ausgestaltung der Erfindung sind Außenlufteinheit und/oder Ablufteinheit im Bereich eines Fensters angeordnet.

Die erste Wand ist eine Außenwand und die zweite Wand eine weitere Wand des Raumes. Die zweite Wand ist eine Innenwand, die der Außenwand gegenüber liegt.

Der Luftkanal wird an der Raumdecke bzw. an einem Fußboden des Raumes zur Zulufteinheit geführt.

In einer vorteilhaften Ausgestaltung der Erfindung ist in der Zulufteinheit ein Zuluftgitter angeordnet, das geeignet ist, einen Zuluftstrom zu streuen. Hierdurch ist erreicht, dass die Frischluft in mehrere Teilströme aufgeteilt und daher breit gefächert in den Innenraum eingeblasen wird, und nicht als einzelner Luftstrom in den Raum eintritt, was der Benutzer als unangenehm empfindet. Zudem ist erreicht, dass sich die Luft durch die verschiedenen Teilströme gut im Raum verteilt.

Gemäß einem Aspekt der Erfindung weist die Außenlufteinheit wenigstens einen der folgenden Komponenten auf: ein Außenluftfilter, einen Grobfilter, einen Schalldämpfer und oder einen UV-Filter. Das Außenluftgitter verhindert, dass Fremdkörper von außen in die Lüftungsanlage eindringen. Der Grobfilter filtert gröbere Schmutzpartikel aus der Luft heraus. Der Schalldämpfer bewirkt eine Geräuschreduzierung der Lüftungsanlage. Durch den UV-Filter wird die eintretende Luft mittels einer ultravioletten Leuchte bestrahlt, was Keime, die sich in der Luft befinden, abtötet. Durch diese Komponenten ist eine verbesserte Lufthygiene erreicht. Gerade in stark verschmutzten Ballungsgebieten ist ungefilterte Luft gesundheitsgefährdend. Die Verwendung der Komponenten die Luft in einem ersten Schritt grob gereinigt, wobei es vorteilhaft ist, wenn möglichst viele, vorzugsweise alle diese Komponenten verwendet sind.

Gemäß einem Ausführungsbeispiel ist die Außenlufteinheit als Wanddurchführung ausgestaltet, die vorzugsweise in einer Wohnung in der Außenwand angebracht ist. Bei dieser Bohrung in der Außenwand handelt es sich vorzugsweise um eine Kernloch-Bohrung, insbesondere um eine runde Bohrung.

Gemäß einem weiteren Ausführungsbeispiel ist die Bohrung eckig, insbesondere quadratisch oder rechteckig ausgestaltet.

Die Anordnung der Außenlufteinheit in einer Bohrung innerhalb der Außenwand hat den Vorteil, dass alle Komponenten, also das Außenwandgitter, der Grobfilter, der Schalldämpfer und der UV-Filter in der Bohrung Platz finden. Vorzugsweise ist die Außenlufteinheit als Modul vormontiert und wird lediglich in die Kernlochbohrung eingeschoben.

Gemäß einem weiteren Ausführungsbeispiel ist die Außenlufteinheit an einer Außenwand angeordnet und durch einen durch die Außenwand führenden Schlauch mit dem Luftkanal verbunden.

Gemäß einer weiteren Ausgestaltung der Erfindung ist in dem Luftkanal eine Lüftereinheit angeordnet. Die Position der Lüftereinheit ist dabei variabel, d.h. sie kann in der Nähe der Außenlufteinheit, in der Nähe der Zulufteinheit oder in einer Position zwischen der Außenluft- und der Zulufteinheit angeordnet sein. Vorzugsweise ist die Lüftungseinheit im Bereich der ersten Raumzone angeordnet.

Vorzugsweise weist die Lüftereinheit wenigstens eine der folgenden Komponenten auf: einen Feinfilter, einen Schadstofffilter, einen Lüfter und/oder einen Schalldämpfer. Der Feinfilter filtert Feinstaub-Partikel, wie inhalierbaren Feinstaub (PM10) sowie lungengängigen Feinstaub (PM 2,5) aus der Luft heraus. Hierdurch ist die Lufthygiene verbessert, da Feinstaub aus der Luft herausgefiltert wird, was insbesondere in stark verschmutzten Ballungszentren wichtig ist. Der Schadstofffilter filtert weitere Verschmutzungen aus der Luft heraus, insbesondere Stickoxide (NOX) sowie Schwefeloxide (SOX). Vorzugsweise ist als Schadstofffilter ein Aktivkohlefilter und/oder ein chemischer Filter verwendet.

Der Lüfter dient der Förderung von Luft. Mithilfe des Lüfters wird Außenluft angesogen und durch den Luftkanal zur Zulufteinheit befördert.

In einer vorteilhaften Ausgestaltung der Erfindung ist als Lüfter ein Konstant-Volumenstrom-Lüfter verwendet, der das Luftvolumen anhand von Drehzahl und Stromaufnahme berechnet. In einer weiteren Ausgestaltung der Erfindung ist eine Fernbedienung vorgesehen, mit der der Benutzer den Betrieb des Lüfters steuern kann. Gemäß einem Aspekt der Erfindung ist vorgesehen, dass der Benutzer den Lüfter lediglich an- oder ausschaltet.

In einem Ausführungsbeispiel wird der Verschmutzungsgrad des Feinfilters mittels der Drehzahl des Lüfters ermittelt. Die Drehzahl des Lüfters nimmt bei zunehmender Verschmutzung des Filters ab. Unterschreitet die Drehzahl einen definierten Schwellwert, wird dies als Verschmutzung des Filters erkannt, die einen Filterwechsel notwendig macht. Vorzugsweise wird die Notwendigkeit des Filterwechsels dem Nutzer mittels eines Signals, vorzugsweise eines optischen oder akustischen Signals, angezeigt. Der Nutzer wird somit rechtzeitig auf den notwendigen Austausch des verschmutzten Filters hingewiesen.

In einer weiteren Ausgestaltung der Erfindung ist das Luftvolumen des Lüfters ebenfalls durch den Benutzer steuerbar und kann beispielsweise anhand mehrerer Stufen von 'schwach' bis ,stark' gesteuert werden. Weiterhin ist ein weiterer Schalldämpfer vorgesehen, der die beim Betrieb der Lüftungsanlage entstehenden Geräusche weiter reduziert.

Vorzugsweise ist die Lüftereinheit als vormontiertes Modul ausgestaltet, das bei der Installation in dem Luftkanal positioniert wird. Vorzugsweise besteht die Lüftereinheit aus EPS, in das die verschiedenen Komponenten gesteckt werden, und ist von einem Spritzgussgehäuse umgeben.

Der Luftkanal weist ein Isoliermaterial auf, um eine thermische Trennung zwischen der einströmenden Frischluft und der im Raum befindlichen Raumluft zu erreichen, damit im Bereich des Zuluftkanals keine Kondensation auftritt. Insbesondere in Gegenden, in denen die Außenluft eine höhere Temperatur aufweist als die Raumluft, insbesondere bei klimatisierten Innenräumen, kann beim Zusammentreffen von warmer Außenluft und kühlerer Innenluft Kondensation auftreten, was wiederum zu Schimmelbildung führen kann. Eine Isolierung des Luftkanals verhindert diese Kondensation.

Die Isolierung ist so geformt, dass sie den Luftkanal bildet. Dies hat den Vorteil, dass ein zusätzlicher Luftkanal entfällt, da die Isolierung selbst den Luftkanal bildet. Weiterhin hat dies den Vorteil, dass der Luftkanal einfach und schnell montiert werden kann, indem er an der Raumdecke oder dem Raumfußboden angeordnet wird, beispielsweise geklebt wird. In einem weiteren Ausführungsbeispiel besteht die Isolierung aus Polystyrol mit einer glatten Innenwand. Vorzugsweise weist der Luftkanal dabei eine einfache Formgebung auf, insbesondere ist er als Flachkanal ausgestaltet, insbesondere als runder, ovaler oder eckiger Flachkanal. Vorzugsweise nimmt die erste Raumzone in etwa eine Hälfte des Raumes ein, die zweite Raumzone in etwa die andere Hälfte des Raumes, wobei die erste Raumzone im Bereich der Außenwand des Raumes liegt und die zweite Raumzone im Bereich der Innenwand eines Raumes. Eine imaginäre Trennlinie zwischen den beiden Raumzonen verläuft in etwa in der Mitte des Raumes von der Decke bis zum Fußboden.

Gemäß einem weiteren Gedanken der Erfindung ist die erste Raumzone größer oder kleiner als die zweite Raumzone.

Laut der Erfindung nimmt die erste Raumzone wenigstens etwa ein Drittel des Raumes ein. Dies ist erforderlich, damit der Querlüftungseffekt erreicht wird.

Gemäß einer vorteilhaften Ausgestaltung der Erfindung ist die Lüftungsanlage als Zuluftanlage ausgebildet. Damit im Raum keine Kondensation auftritt, ist erforderlich, dass kältere Luft in Richtung einer wärmeren Luft strömt. Würde wärmere Luft in Richtung der kälteren Luft strömen, träte im Bereich des Aufeinandertreffens der beiden Luftströme eine Kondensation auf.

In Klimazonen, in denen die Luft außen eine höhere Temperatur aufweist als innerhalb eines Gebäudes, ist die Lüftungsanlage daher vorzugsweise als Zuluftanlage ausgestaltet. Dies bedeutet, dass im Raum ein Überdruck herrscht. Durch diesen Überdruck strömt die Luft innerhalb des Raumes, also die kältere Luft, in Richtung der wärmeren Außenluft, wodurch Kondensation vermieden ist. In diesem Fall ist lediglich eine Abluftöffnung, gegebenenfalls mit einem Abluftgitter, vorgesehen. Die Lüftereinheit fördert dadurch mehr Luft in den Raum, als durch die Abluftöffnung austritt, wodurch der gewünschte Überdruck im Raum erzielt wird. Gemäß einer weiteren Ausgestaltung der Erfindung ist die Lüftungsanlage als Abluftanlage ausgestaltet. Die Lüftungsanlage ist in diesem Fall vorzugsweise dort verwendet, wo die Außenluft eine niedrigere Temperatur aufweist als die Innenluft. Damit hier die kältere Luft in Richtung der wärmeren Luft strömt, um Kondensation zu vermeiden, ist erforderlich, einen Unterdruck im Raum vorzusehen. Durch diesen Unterdruck strömt die kältere Außenluft in Richtung der wärmeren Innenluft. In diesem Fall ist eine weitere Lüftereinheit in der Abluftöffnung vorgesehen. Um eine Luftströmung von 'kalt' nach ,warm' zu erreichen, ist erforderlich, dass der Lüfter in der Abluftöffnung mehr Luft nach außen befördert als der Lüfter in der Lüftereinheit in den Raum befördert, um den gewünschten Unterdruck und damit eine Strömung der Luft von 'kalt' nach ,warm' zu erreichen. Vorzugsweise ist daher eine Druckregelung vorgesehen, bei der die beiden Lüfter in der Lüftereinheit sowie in der Abluftöffnung miteinander kommunizieren, damit jeweils der Lüfter in der Ablufteinheit ein höheres Luftvolumen fördert als der Lüfter in der Lüftereinheit.

Ist die Lüftungsanlage für den Kunden steuerbar, etwa mittels einer Fernbedienung, sind beide Lüfter vorzugsweise so miteinander gekoppelt, dass eine Veränderung des Luft-Sollvolumens am Lüfter der Lüftereinheit sich unmittelbar auf das Luftvolumen des Lüfters in der Abluftöffnung auswirkt.

In der Zeichnung zeigen:
- Figur 1: eine schematische Darstellung der Lüftungsanlage in einem Ausführungsbeispiel,
- Figur 2: eine schematische Ansicht der Außenlufteinheit in einem Ausführungsbeispiel,
- Figur 3: eine schematische Ansicht der Lüftereinheit in einem Ausführungsbeispiel,
- Figur 4: eine schematische Ansicht der Zulufteinheit in einem Ausführungsbeispiel.

Fig. 1 beschreibt ein Lüftungssystem 1 zur Installation in einem Raum 2. Der Raum 2 weist eine erste Raumzone 22 und eine zweite Raumzone 23 auf, wobei zwischen der ersten Raumzone 22 und der zweiten Raumzone 23 eine imaginäre Trennlinie 24 verläuft. In diesem Ausführungsbeispiel verläuft die imaginäre Trennlinie 24 zwischen der ersten Raumzone 22 und der zweiten Raumzone 23 in etwa in der Mitte des Raumes 2, und zwar von einer Decke 204 zu einem Fußboden 203. Damit sind die erste Raumzone 22 und die zweite Raumzone 23 in etwa gleich groß, wobei auch ein anderes Größenverhältnis möglich ist. Der Raum 2 weist eine Decke 204, einen Fußboden 203, eine erste Wand 201 und eine zweite Wand 202 auf. Im Bereich der ersten Wand 201 ist eine Außenluftöffnung 21 vorgesehen. In dieser Außenluftöffnung 21 ist eine Außenlufteinheit 11 eingebracht, durch die Außenluft 31 in einen Luftkanal 12 eintritt. Der Luftkanal 12 weist eine Isolierung 121 auf, die raumseitig angeordnet ist. Im Luftkanal 21 ist eine Lüftereinheit 13 angeordnet, die u.a. einen Lüfter aufweist, mit dem Außenluft 31 als Kanalluft 32 in den Luftkanal 12 eingesogen wird. Die Kanalluft 32 tritt im Bereich einer Zulufteinheit 14 als Zuluft 33 in den Raum ein. Weiterhin ist im Bereich der ersten Wand 201 eine Abluftöffnung 25 vorgesehen, in der eine Ablufteinheit 15 angeordnet ist. Die Zuluft 33 verteilt sich im Raum 2, eine Abluft 34 durchströmt die Ablufteinheit 15 und wird als Fortluft 35 wieder nach außen abgegeben.

Indem die Außenluft 31 nicht sofort in den Raum 2 eintritt, sondern zunächst als Kanalluft 32 an der Decke entlanggeführt wird, bevor sie durch die Zulufteinheit 14 in den Raum abgegeben wird, entsteht eine Querlüftung, die erreicht, dass sich die Zuluft 33 optimal im Raum 2 verteilt.

Fig. 2 zeigt eine schematische Ansicht der Außenlufteinheit 11 in einem Ausführungsbeispiel. Die Außenlufteinheit 11 weist ein Außenluftgitter 111, einen Grobfilter 112, einen Schalldämpfer 113 sowie einen UV-Filter 114 auf. Durch diese Komponenten ist erreicht, dass Schadstoffe aus der eintretenden Luft herausgefiltert werden.

Fig. 3 zeigt eine schematische Ansicht einer Lüftereinheit 13 in einem Ausführungsbeispiel. Die Lüftereinheit 13 weist einen Feinfilter 131, einen Schadstofffilter 132, einen Lüfter 133 sowie einen Schalldämpfer 134 auf. Der Lüfter 131 bewirkt, dass Außenluft angesogen und in den Raum gefördert wird. Der Schalldämpfer 134 bewirkt eine Geräuschreduzierung der Lüftungsanlage. Der Feinfilter 131 sowie der Schadstofffilter 132 filtern weitere schädliche Partikel aus der Luft.

In Fig. 4 ist eine schematische Ansicht einer Zulufteinheit 14 gezeigt. Die Zuglufteinheit 14 weist ein Zuluftgitter 141 auf. Das Zuluftgitter 141 weist Lamellen 142 auf, die den Luftstrom in mehrere Teilluftströme unterteilen und dadurch den Luftstrom breit streuen.

## Patentansprüche

1. Raum (2) mit einer zur Querlüftung des Raumes (2) eingerichteten dezentralen Lüftungsanlage (1), die eine Außenlufteinheit (11), eine Ablufteinheit (15), eine Zulufteinheit (14) und einen Luftkanal (12) aufweist,
wobei der Raum (2) in eine erste Raumzone (22) und eine zweite Raumzone (23) getrennt ist und eine Raumdecke (204), einen Fußboden (203), eine erste Wand (201) und eine zweite Wand (202) aufweist,
wobei die erste Wand (201) eine Außenwand und die zweite Wand (202) eine der Außenwand gegenüberliegende Innenwand ist,
wobei die Außenlufteinheit (11) und die Ablufteinheit (15) durch die erste Wand (201) des Raumes (2) geführt sind und die Zulufteinheit (14) im Bereich der zweiten Wand (202) des Raumes (2) liegt,
wobei der Luftkanal (12) von der Außenlufteinheit (11) durch die erste Raumzone (22) in die zweite Raumzone (23) führt,
wobei die erste Raumzone (22) wenigstens etwa ein Drittel des Raumes (2) einnimmt,
wobei der Luftkanal (12) im Bereich der ersten Raumzone (22) keine Öffnungen aufweist,
und
**dadurch gekennzeichnet,**
**dass** der Luftkanal (12) ein Isoliermaterial (121) aufweist, das den Luftkanal (12) bildet,
und
der Luftkanal (12) an der Raumdecke (204) des Raumes (2) oder an dem Fußboden (203) des Raumes (2) zur Zulufteinheit (14) geführt ist.

2. Raum (2) nach Anspruch 1,
**dadurch gekennzeichnet,**
**dass** an der Zulufteinheit (14) ein Zuluftgitter (141) angeordnet ist, das geeignet ist, einen Zuluftstrom zu streuen.

3. Raum (2) nach einem der vorstehenden Ansprüche,
**dadurch gekennzeichnet,**
**dass** die Außenlufteinheit (11) wenigstens eine der folgenden Komponenten aufweist: ein Außenluftgitter (111), einen Grobfilter (112), einen Schalldämpfer (113) und/oder einen UV-Filter (114).

4. Raum (2) nach einem oder mehreren der vorhergehenden Ansprüche,
**dadurch gekennzeichnet,**
**dass** in dem Luftkanal (12) eine Lüftereinheit (13) angeordnet ist, die wenigstens eine der folgenden Komponenten aufweist: einen Feinfilter (131), einen Schadstofffilter (132), einen Lüfter (113) und/oder einen Schalldämpfer (134).

5. Raum (2) nach Anspruch 4,
**dadurch gekennzeichnet,**
**dass** der Lüfter (113) ein Konstantvolumenstromlüfter ist.

6. Raum (2) nach einem oder mehreren der vorhergehenden Ansprüche,
**dadurch gekennzeichnet,**
**dass** in der Ablufteinheit (15) ein Lüfter angeordnet ist.

7. Verfahren zum Montieren einer dezentralen Lüftungsanlage (1) zur Querlüftung eines in eine erste Raumzone (22) und eine zweite Raumzone (23) getrennten Raumes (2), der eine Raumdecke (204), einen Fußboden (203), eine erste Wand (201) und eine zweite Wand (202) aufweist, wobei die erste Wand (201) eine Außenwand und die zweite Wand (202) eine der Außenwand gegenüberliegende Innenwand ist, umfassend die Schritte:
- Führen einer Außenlufteinheit (11) der Lüftungsanlage (1) durch die erste Wand (201) des Raumes (2),
- Führen eines Luftkanals (12) der Lüftungsanlage (1) von der Außenlufteinheit (11) an der Raumdecke (204) des Raumes (2) oder an dem Fußboden (203) des Raumes (2) durch die erste Raumzone (22) in die zweite Raumzone (23) zu einer Zulufteinheit (14) der Lüftungsanlage (1) im Bereich der zweiten Wand (202) des Raumes (2), wobei der Luftkanal (12) ein Isoliermaterial (121) aufweist, das den Luftkanal (12) bildet, wobei der Luftkanal (12) im Bereich der ersten Raumzone (22) keine Öffnungen aufweist und wobei die erste Raumzone (22) wenigstens etwa ein Drittel des Raumes (2) einnimmt, und
- Führen einer Ablufteinheit (15) der Lüftungsanlage (1) durch die erste Wand (201) des Raumes (2).

## Claims

1. A room (2) with a decentralised ventilation system (1) configured for crossventilation of the room (2), comprising an outdoor air unit (11), an extract air unit (15), a supply air unit (14), and an air duct (12),
the room (2) being separated into a first room zone (22) and a second room zone (23), and comprising a room ceiling (204), a floor (203), a first wall (201), and a second wall (202),
the first wall (201) being an external wall and the second wall (202) being an internal wall opposite the external wall,
the outdoor air unit (11) and the extract air unit (15) being routed through the first wall (201) of the room (2), and the supply air unit (14) being located in the region of the second wall (202) of the room (2),
the air duct (12) leading from the outdoor air unit (11), through the first room zone (22), into the second room zone (23),
the first room zone (22) occupying about one third of the room (2),
the air duct (12) comprising no openings in the region of the first room zone (22),
and
**characterised in that**
the air duct (12) comprises an insulating material (121) forming the air duct (12),
and
the air duct (12) is routed to the supply air unit (14) on the room ceiling (204) of the room (2) or on the floor (203) of the room (2).

2. The room (2) according to claim 1,
**characterised in that**
a supply air grille (141) suitable for dispersing a supply air flow is disposed on the supply air unit (14).

3. The room (2) according to one of the preceding claims,
**characterised in that**
the outdoor air unit (11) comprises at least one of the following components: an outdoor air grille (111), a coarse filter (112), a silencer (113), and/or a UV filter (114).

4. The room (2) according to one or more of the preceding claims, **characterised in that**
a fan unit (13), comprising at least one of the following components: a fine filter (131), a pollutant filter (132), a fan (113) and/or a silencer (134), is disposed in the air duct (12).

5. The room (2) according to claim 4,
**characterised in that**
the fan (113) is a constant flow fan.

6. The room (2) according to one or more of the preceding claims, **characterised in that**
a fan is disposed in the extract air unit (15).

7. A method for installing a decentralised ventilation system (1) for crossventilation of a room (2) separated into a first room zone (22) and a second room zone (23), and comprising a room ceiling (204), a floor (203), a first wall (201), and a second wall (202), the first wall (201) being an external wall and the second wall (202) being an internal wall opposite the external wall, including the steps of:
- routing an outdoor air unit (11) of the ventilation system (1) through the first wall (201) of the room (2),
- routing an air duct (12) of the ventilation system (1) from the outdoor air unit (11) on the room ceiling (204) of the room (2) or on the floor (203) of the room (2), through the first room zone (22), into the second room zone (23) to a supply air unit (14) of the ventilation system (1) in the region of the second wall (202) of the room (2), wherein the air duct (12) comprises an insulating material (121) forming the air duct (12), wherein the air duct (12) has no openings in the region of the first room zone (22), and wherein the first room zone (22) occupies at least about one third of the room (2), and
- routing an extract air unit (15) of the ventilation system (1) through the first wall (201) of the room (2).

## Revendications

1. Pièce (2) comportant une installation de ventilation décentralisée (1) qui est conçue pour la ventilation transversale de la pièce (2) et qui comporte une unité d'air extérieur (11), une unité d'air rejeté (15), une unité d'air entrant (14) et une gaine d'aération (12),
la pièce (2) étant divisée en une première zone de pièce (22) et une deuxième zone de pièce (23) et comportant un plafond (204), un plancher (203), une première paroi (201) et une deuxième paroi (202),
la première paroi (201) étant une paroi extérieure et la deuxième paroi (202) une paroi intérieure opposée à la paroi extérieure,
l'unité d'air extérieur (11) et l'unité d'air rejeté (15) étant posées à travers la première paroi (201) de la pièce (2) et l'unité d'air entrant (14) se trouvant au niveau de la deuxième paroi (202) de la pièce (2),
la gaine d'aération (12) allant de l'unité d'air extérieur (11) à la deuxième zone de pièce (23) en passant par la première zone de pièce (22),
la première zone de pièce (22) occupant au moins environ un tiers de la pièce (2),
la gaine d'aération (12) ne comportant aucune ouverture au niveau de la première zone de pièce (22),
et
**caractérisée en ce que**
la gaine d'aération (12) comporte un matériau isolant (121) qui forme la gaine d'aération (12),
et
la gaine d'aération (12) est posée sur le plafond (204) de la pièce (2) ou sur le plancher (203) de la pièce (2) et va jusqu'à l'unité d'air entrant (14).

2. Pièce (2) selon la revendication 1,
**caractérisée en ce que**
une grille d'entrée d'air (141), qui est apte à disperser un flux d'air entrant, est disposée sur l'unité d'air entrant (14).

3. Pièce (2) selon l'une quelconque des revendications précédentes, **caractérisée en ce que**
l'unité d'air extérieur (11) comporte au moins un des composants suivants : une grille pour air extérieur (111), un filtre grossier (112), un amortisseur de bruit (113) et/ou un filtre UV (114).

4. Pièce (2) selon une ou plusieurs des revendications précédentes, **caractérisée en ce que**
une unité de ventilateur (13) est disposée dans la gaine d'aération (12), ladite unité de ventilateur comportant au moins un des composants suivants : un filtre fin (131), un filtre antipollution (132), un ventilateur (113) et/ou un amortisseur de bruit (134).

5. Pièce (2) selon la revendication 4,
**caractérisée en ce que**
le ventilateur (113) est un ventilateur à débit constant.

6. Pièce (2) selon une ou plusieurs des revendications précédentes, **caractérisée en ce que**
un ventilateur est disposé dans l'unité d'air rejeté (15).

7. Procédé de montage d'une installation de ventilation décentralisée (1) destinée à la ventilation transversale d'une pièce (2) divisée en une première zone de pièce (22) et une deuxième zone de pièce (23), la pièce comportant un plafond (204), un plancher (203), une première paroi (201) et une deuxième paroi (202), la première paroi (201) étant une paroi extérieure et la deuxième paroi (202) une paroi intérieure opposée à la paroi extérieure, comprenant les étapes consistant à :
- poser une unité d'air extérieur (11) de l'installation de ventilation (1) à travers la première paroi (201) de la pièce (2),
- poser une gaine d'aération (12) de l'installation de ventilation (1), depuis l'unité d'air extérieur (11), sur le plafond (204) de la pièce (2) ou sur le plancher (203) de la pièce (2) dans la deuxième zone de pièce (23), en passant par la première zone de pièce (22), jusqu'à une unité d'air entrant (14) de l'installation de ventilation (1) au niveau de la deuxième paroi (202) de la pièce (2), la gaine d'aération (12) comportant un matériau isolant (121) qui forme la gaine d'aération (12), la gaine d'aération (12) ne comportant aucune ouverture au niveau de la première zone de pièce (22) et la première zone de pièce (22) occupant au moins environ un tiers de la pièce (2) et
- poser une unité d'air rejeté (15) de l'installation de ventilation (1) à travers la première paroi (201) de la pièce (2).
